# EUROPÄISCHE PATENTANMELDUNG

(11) **EP 3 444 449 A1**
(43) Veröffentlichungstag der Anmeldung: **20.02.2019**
(21) Anmeldenummer: 17186874.8
(22) Anmeldetag: 18.08.2017
(51) Int. Cl.: F01K 7/22, F01K 7/24

(54) **ANLAGE MIT UMLEITSTATION**

(71) Anmelder: Siemens Aktiengesellschaft, 80333 München (DE)
(72) Erfinder: Heue, Matthias, 44879 Bochum (DE)

(57) **Zusammenfassung**

Die Erfindung betrifft eine Anlage (1) umfassend eine Dampfturbine, wobei eine Hochdruck-Umleitung und eine Mitteildruck-Umleitung, die die heiße Zwischenüberhitzerleitung (17) mit den Kondensator (26) verbindet angeordnet ist und eine zweite Mitteldruck-Bypassleitung (34) angeordnet wird, die die kalte Zwischenüberhitzerleitung (14) mit den Kondensator (36) strömungstechnisch verbindet.

## Beschreibung

Die Erfindung betrifft eine Anlage umfassend einen Dampferzeuger ausgebildet zum Erzeugen von Dampf, eine Dampfturbine umfassend eine Hochdruck-Teilturbine, eine Mitteldruck-Teilturbine, eine Umleitdampfausströmeinheit, eine Frischdampf-Leitung, die einen Ausgang des Dampferzeugers mit einem Eingang der Hochdruck-Teilturbine strömungstechnisch verbindet, eine kalte Zwischenüberhitzer-Leitung, die einen Ausgang der Hochdruck-Teilturbine mit einem Eingang des Dampferzeugers strömungstechnisch verbindet, eine heiße Zwischenüberhitzer-Leitung, die einen Ausgang des Dampferzeugers mit einem Eingang der Mitteildruck-Teilturbine strömungstechnisch verbindet, mit einer ersten Mitteldruck-Bypass-Leitung, die die heiße Zwischenüberhitzer-Leitung mit der Umleitdampfausströmeinheit strömungstechnisch verbindet.

Des Weiteren betrifft die Erfindung ein Verfahren zum Betreiben einer Anlage.

In der Energieerzeugung werden sogenannte Dampfkraftwerke zur Erzeugung elektrischer Energie eingesetzt. Die in den Dampfkraftwerken eingesetzten Dampfturbinen umfassen in der Regel eine Hochdruck-Teilturbine, eine Mitteldruck-Teilturbine und eine Niederdruck-Teilturbine. Der im Dampferzeuger erzeugte Dampf wird zunächst der Hochdruck-Teilteilturbine zugeführt und strömt anschließend zu der Mitteldruck-Teilturbine und der Niederdruck-Teilturbine. Die thermische Energie des Dampfes wird hierbei in Rotationsenergie des Rotors umgewandelt, der einen elektrischen Generator zur Erzeugung von elektrischer Energie antreibt.

Um den Dampferzeuger strömungstechnisch von der Dampfturbine (z. B. beim Anfahren, Abfahren, Schnellschluss etc.) zu entkoppeln, werden Dampfkraftwerke mit einem Hochdruck-Bypass zwischen der Frischdampfleitung und der kalten Zwischenüberhitzerleitung und einem Mitteldruck-Bypass, die eine strömungstechnische Verbindung von der heißen Zwischenüberhitzerleitung zum Kondensator herstellt, wobei gegebenenfalls eine Niederdruck-Bypassleitung die Niederdruckleitung mit dem Kondensator verbindet, ausgerüstet. Bei Bedarf öffnen die Umleitventile. Der Hochdruck-Dampf strömt in den Zwischenüberhitzer, während der Mitteldruck-Bypass in den Kondensator mündet.

Durch solch eine Schaltung ist sichergestellt, dass der Zwischenüberhitzer auch im Umleitbetrieb gekühlt ist. Somit besteht immer die Aufgabe in den Dampfkraftwerken den vom Kessel im Dampferzeuger produzierten Dampf um die Dampfturbine herumzuführen, wenn die Dampfturbine gerade nicht im Betrieb ist, was insbesondere beim An- oder Abfahren oder bei einem Lastabwurf der Fall ist. Allerdings sind hierbei mehrere Randbedingungen zu erfüllen. Zum einen darf der Druck im Zwischenüberhitzer zum Starten der Dampfturbine nicht zu hoch sein. Des Weiteren dürfen die Strömungsgeschwindigkeiten in den Rohrleitungen nicht zu hoch sein. Schließlich müssen die Zwischenüberhitzerflächen gekühlt werden.

Um die vorgenannten Bedingungen zu erfüllen, werden kaskadierende Umleitsysteme eingesetzt, die sich dadurch auszeichnen, dass der Frischdampf über die Hochdruck-Umleitung aus der Frischdampfleitung in die kalte Zwischenüberhitzerleitung geleitet wird. Der Dampf strömt dann in den Zwischenüberhitzer im Kessel, der dadurch gekühlt wird und dann aus der heißen Zwischenüberhitzerleitung über die Mitteldruckumleitung in den Kondensator.

Die Mitteldruck-Umleitung muss hierbei sehr groß ausgeführt werden, um den erforderlichen Zwischenüberhitzerdruck zum Anfahren einzustellen. Darüber hinaus müssen die Durchmesser der Rohrleitungen vergrößert werden, um die Strömungsgeschwindigkeiten zu begrenzen.

Wünschenswert wäre es hier die Dampfkraftanlage derart zu verbessern, dass die Anlage kostengünstiger ausgeführt werden kann.

Die Aufgabe wird gelöst durch eine Anlage gemäß Anspruch 1.

Mit der Erfindung wird somit vorgeschlagen eine zweite Mitteldruck-Umleitung aus der kalten Zwischenüberhitzer-Leitung in den Kondensator zu führen. Der Vorteil ist, dass zum Abkühlen des Dampfes weniger Wasser eingespritzt werden muss, da der Dampf in der Mitteldruck-Umleitung aus der kalten Zwischenüberhitzer-Leitung kommt. Zudem kann ein kostengünstigerer Werkstoff für die Rohrleitung, das Ventil und andere Komponenten verwendet werden. Die nach wie vor benötigte Mitteldruck-Umleitung, die die heiße Zwischenüberhitzer-Leitung mit dem Kondensator verbindet, kann dadurch kleiner ausgeführt werden, was zu einer weiteren Kostenersparnis führt.

Über die Bypass-Leitung kann der Dampf der nicht zur Kühlung der Überhitzerflächen im Dampferzeuger benötigt wird, abgeführt werden. Dadurch können die Rohrdurchmesser der Rohrleitungen im Zwischenüberhitzerleitungssystem kleiner ausgeführt werden.

Vorteilhafte Weiterbildungen werden in den Unteransprüchen angegeben.

In einer vorteilhaften Weiterbildung wird in der kalten Zwischenüberhitzerleitung eine Klappe, insbesondere eine Rückschlagklappe angeordnet, wobei die Abzweigung der zweiten Mitteldruck-Bypass-Leitung von der kalten Zwischenüberhitzer-Leitung in Strömungsrichtung gesehen nach der Klappe, insbesondere nach der Rückschlagklappe erfolgt.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden.

Ausführungsbeispiele der Erfindung werden nachfolgend anhand der Zeichnungen beschrieben. Diese soll die Ausführungsbeispiele nicht maßgeblich darstellen, vielmehr ist die Zeichnung, wo zur Erläuterung dienlich, in schematisierter und/oder leicht verzerrter Form ausgeführt. Im Hinblick auf Ergänzungen der in der Zeichnung unmittelbar erkennbaren Lehren wird auf den einschlägigen Stand der Technik verwiesen. Gleiche Bauteile oder Bauteile mit gleicher Funktion sind dabei mit gleichen Bezugszeichen gekennzeichnet.

Es zeigt:
- Figur 1: eine schematische Darstellung einer erfindungsgemäßen Anlage.

Die in der Figur dargestellte Anlage kann als reines Dampfkraftwerk oder als Teil eines Gas- und Dampfturbinenkraftwerks ausgebildet sein. Die Anlage 1 umfasst einen Dampferzeuger 2, der zum Erzeugen von Dampf ausgebildet ist. Der im Dampferzeuger 2 erzeugte Dampf strömt aus einem Ausgang 3 in eine Frischdampfleitung 4 in einen Eingang 5 einer Hochdruck-Teilturbine 6. In der Frischdampfleitung ist ein Schnellschlussventil 7 und ein Stellventil 8 angeordnet. Mit dem Schnellschlussventil 7 wird die Frischdampfzufuhr zu Hochdruck-Teilturbine schlagartig unterbrochen. Das Stellventil 8 ist ausgebildet zum Regeln der Dampfmenge durch die Frischdampfleitung.

Die Hochdruck-Teilturbine 6 umfasst im Wesentlichen ein Gehäuse (nicht dargestellt) und einen mit Laufschaufeln ausgebildeten Rotor (nicht dargestellt).

Die Anlage umfasst ferner eine Mitteldruck-Teilturbine 9 und eine Niederdruck-Teilturbine 10. Die Hochdruck-Teilturbine 5, die Mitteldruck-Teilturbine 9 und die Niederdruck-Teilturbine 10 treiben mit Hilfe einer gemeinsamen Welle 11 einen elektrischen Generator 12, der zur Erzeugung von elektrischer Energie ausgebildet ist.

Der über den Eingang 5 in die Hochdruck-Teilturbine 6 einströmende Frischdampf kommt aus dem Dampferzeuger 2, wobei die thermische Energie des Dampfes in Rotationsenergie der Welle 11 umgewandelt wird. Über einen Ausgang 13 der Hochdruck-Teilturbine 6 strömt der Dampf in einer kalten Zwischenüberhitzer-Leitung 14 zu einem Eingang 15 des Dampferzeugers 2. Im Dampferzeuger 2 wird der aus der kalten Zwischenüberhitzer-Leitung 14 einströmende Dampf auf eine höhere Temperatur erhitzt und über einen Ausgang 16 mit einer heißen Zwischenüberhitzer-Leitung 17 mit einem Eingang 18 der Mitteldruck-Teilturbine 9 strömungstechnisch verbunden.

In der heißen Zwischenüberhitzer-Leitung 17 ist ein Mitteldruck-Schnellschlussventil 19 und ein Mitteldruck-Stellventil 20 angeordnet. Das Mitteldruck-Schnellschlussventil 19 hat die Aufgabe den Dampf aus der heißen Zwischenüberhitzer-Leitung 17 schlagartig zu versperren. Das Mitteldruck-Stellventil 20 hat die Aufgabe die Dampfmenge zu regeln, die in die Mitteldruck-Teilturbine 9 strömt.

Die thermische Energie des Dampfes, der in die Mitteldruck-Teilturbine 9 strömt, wird in Rotationsenergie umgewandelt. Der Dampf strömt anschließend auch aus einem Ausgang 21 der Mitteldruck-Teilturbine 9 in einer Überströmleitung 22 zu einem Eingang 23 der Niederdruck-Teilturbine 10.

Die thermische Energie des Dampfes wird in der Niederdruck-Teilturbine 10 in Rotationsenergie der Welle 11 umgewandelt. Der Dampf strömt anschließend über einen Kondensatorleitung 24 und einem Ausgang 25 aus der Niederdruck-Teilturbine 10 in den Kondensator 26. In alternativen Ausführungsformen ist zwischen der Niederdruck-Teilturbine 10 und dem Kondensator 26 keine Kondensatorleitung 24 ausgebildet, sondern der Kondensator steht direkt unter oder neben der Niederdruck-Teilturbine 10. Zwischen der Niederdruck-Teilturbine 10 und dem Kondensator 26 ist in diesem Fall ein Kondensatorleitungsübergang ausgebildet. Im Kondensator 26 wird der Dampf mittels Kühlleitungen 27 wieder zu Wasser umgewandelt. Über eine Speisewasserleitung 28 gelangt das Wasser wieder zum Dampferzeuger 2. Dadurch wird ein Kreislauf geschlossen.

Die Frischdampf-Leitung 4 wird mit der kalten Zwischenüberhitzer-Leitung 14 mit einer Hochdruck-Bypassleitung 29 strömungstechnisch verbunden. In der Hochdruck-Bypassleitung 29 ist ein Hochdruck-Bypassventil 30 und eine Hochdruck-Bypasswassereinspritzung 31 angeordnet. Das Hochdruck-Bypassventil 30 ist in der Regel geschlossen und wird im sogenannten Umleitbetrieb geöffnet. Die Hochdruck-Bypasswassereinspritzung 31 ist derart ausgebildet, dass der in der Hochdruck-Bypassleitung 29 strömende Dampf mit Wasser abgespritzt wird, um die Temperatur des Dampfes zu verringern.

In der kalten Zwischenüberhitzerleitung 14 ist eine Klappe 32, insbesondere eine Rückschlagklappe angeordnet. In Strömungsrichtung gesehen nach der Klappe 32 ist eine Abzweigung 33 angeordnet. Die kalte Zwischenüberhitzer-Leitung 14 wird an der Abzweigung 33 strömungstechnisch über eine zweite Mitteldruck-Bypassleitung 34 mit dem Kondensator 26 verbunden. In der zweiten Mitteldruck-Bypassleitung 34 ist ein zweites Mitteldruck-Bypassventil 35 angeordnet. Des Weiteren ist eine zweite Wassereinspritzung 36 zum Einspritzen von Wasser in der zweiten Mitteldruck-Bypassleitung 34 angeordnet.

Die Anlage 1 umfasst ferner eine erste Mitteldruck-Bypassleitung 37, die die heiße Zwischenüberhitzer-Leitung 17 mit dem Kondensator 26 strömungstechnisch verbindet. In dieser ersten Mitteldruck-Bypassleitung 37 ist ein Mitteldruck-Bypassventil 38 und eine Wassereinspritzung 39 angeordnet.

Im Umleitbetrieb strömt sowohl durch die erste Mitteldruck-Bypassleitung 37 als auch durch die zweite Mitteldruck-Bypassleitung 34 ein Umleitungsdampf direkt in den Kondensator 26. Die Temperatur des Dampfes wird durch die Wassereinspritzung reduziert. Die Dampfströmungsmenge durch die erste Mitteldruck-Bypassleitung 37 und zweite Mitteldruck-Bypassleitung 34 wird durch die Ventile 35 und 38 geregelt.

In einer weiteren Ausführungsform der Erfindung strömt der Umleitdampf in eine Umleitdampfaussströmeinheit und von dort in die Umgebung. Die Umleitdampfausströmeinheit kann als Kondensator 26 ausgebildet sein, wobei dann der Umleitdampf in den Kondensator 26 strömt.

Obwohl die Erfindung im Detail durch das bevorzugte Ausführungsbeispiel näher illustriert und beschrieben wurde, so ist die Erfindung nicht durch die offenbarte Beispiele eingeschränkt und andere Variationen können vom Fachmann hieraus abgeleitet werden, ohne den Schutzumfang der Erfindung zu verlassen.

## Patentansprüche

1. Anlage (1) umfassend
einen Dampferzeuger (2) ausgebildet zum Erzeugen von Dampf, eine Dampfturbine umfassend eine Hochdruck-Teilturbine (6) und eine Mitteldruck-Teilturbine (9), eine Umleitdampfausströmeinheit, eine Frischdampf-Leitung (4), die einen Ausgang (3) des Dampferzeugers (2) mit einem Eingang (5)der Hochdruck-Teilturbine (6) strömungstechnisch verbindet,
eine kalte Zwischenüberhitzer-Leitung (14), die einen Ausgang (13) der Hochdruck-Teilturbine (6) mit einem Eingang (15) des Dampferzeugers (2) strömungstechnisch verbindet, eine heiße Zwischenüberhitzer-Leitung (17), die einen Ausgang (16) des Dampferzeugers (2) mit einem Eingang (18) der Mitteildruck-Teilturbine (9) strömungstechnisch verbindet, mit einer ersten Mitteldruck-Bypass-Leitung (37), die die heiße Zwischenüberhitzer-Leitung (17) mit der Umleitdampfausströmeinheit strömungstechnisch verbindet, **gekennzeichnet durch**
eine zweite Mitteldruck-Bypassleitung (34), die die kalte Zwischenüberhitzer-Leitung (14) mit der Umleitdampfausströmeinheit strömungstechnisch verbindet.

2. Anlage (1) nach Anspruch 1,
wobei die Umleitdampfausströmeinheit derart ausgebildet ist, dass der Dampf in der zweiten Mitteldruck-Bypassleitung (34) in die Umgebung strömt.

3. Anlage (1) nach Anspruch 1 oder 2,
mit einer Niederdruck-Teilturbine (10) und einem Kondensator (26),
wobei eine Überströmleitung (22), einen Ausgang (21) der Mitteldruck-Teilturbine (9) mit einem Eingang (23) der Niederdruck-Teilturbine (10) strömungstechnisch verbindet, ferner mit einem Kondensatorleitungsübergang, der einen Ausgang (25) der Niederdruck-Teilturbine (10) mit einem Eingang des Kondensators (26) strömungstechnisch verbindet, ferner mit einer Speisewasserleitung (28), die einen Ausgang des Kondensators (26) mit einem Eingang des Dampferzeugers (2) strömungstechnisch verbindet.

4. Anlage (1) nach Anspruch 3,
wobei die kalte Zwischenüberhitzerleitung (14) über die zweite Mitteldruck-Bypassleitung (34) mit der als Kondensator (26) ausgebildeten Umleitdampfausströmeinheit strömungstechnisch verbunden ist.

5. Anlage (1) nach Anspruch 3,
wobei die heiße Zwischenüberhitzerleitung (17) über die erste Mitteldruck-Bypassleitung (37) mit der als Kondensator (26) ausgebildeten Umleitdampfausströmeinheit strömungstechnisch verbunden ist.

6. Anlage (1) nach einem der vorhergehenden Ansprüche, wobei in der ersten Mitteldruck-Bypassleitung (37) ein erstes Mitteldruck-Bypassventil (38) angeordnet ist.

7. Anlage (1) nach einem der vorhergehenden Ansprüche, wobei in der zweiten Mitteldruck-Bypassleitung (34) ein zweites Mitteldruck-Bypassventil (35) angeordnet ist.

8. Anlage (1) nach einem der vorhergehenden Ansprüche, wobei in der ersten Mitteldruck-Bypassleitung (37) eine erste Wassereinspritzung (39) zum Einspritzen von Wasser angeordnet ist.

9. Anlage (1) nach einem der vorhergehenden Ansprüche, wobei in der zweiten Mitteldruck-Bypassleitung (35) eine zweite Wassereinspritzung (36) zum Einspritzen von Wasser angeordnet ist.

10. Anlage (1) nach einem der vorhergehenden Ansprüche, mit einer Hochdruck-Bypassleitung (29), die die Frischdampf-Leitung (4) mit der kalten Zwischenüberhitzer-Leitung (14) strömungstechnisch verbindet.

11. Anlage (1) nach Anspruch 10,
wobei in der Hochdruck-Bypassleitung (29) ein Hochdruck-Bypassventil (30) angeordnet ist.

12. Anlage (1) nach Anspruch 10 oder 11,
wobei in der Hochdruck-Bypassleitung (29) eine Hochdruck-Bypass-Wassereinspritzung (31) zum Einspritzen von Wasser angeordnet ist.

13. Anlage (1) nach einem der vorhergehenden Ansprüche, mit einer Klappe (32), insbesondere Rückschlagklappe in der kalten Zwischenüberhitzer-Leitung (14).

14. Anlage (1) nach Anspruch 13,
wobei die Abzweigung (33) der zweiten Mitteldruck-Bypassleitung (39) von der kalten Zwischenüberhitzer-Leitung (14) in Strömungsrichtung gesehen nach der Klappe (32), insbesondere Rückschlagklappe erfolgt.

15. Verfahren zum Betreiben einer Anlage (1) gemäß den Ansprüchen 1 bis 14,
wobei ein erster Teil des Dampfes von der kalten Zwischenüberhitzer-Leitung (14) zur Kühlung des Dampferzeugers (2), insbesondere Zwischenüberhitzer in den Dampferzeuger (2), insbesondere Zwischenüberhitzer strömt und
ein zweiter Teil des Dampfes von der kalten Zwischenüberhitzer-Leitung (14) in den Kondensator (26) strömt.

16. Verfahren nach Anspruch 15,
wobei der Dampf in der ersten Mitteldruck-Bypass-Leitung (37) mit Wasser abgespritzt wird, wobei der Dampf in der zweiten Mitteldruck-Bypassleitung (34) mit Wasser abgespritzt wird.

17. Verfahren nach Anspruch 15 oder 16,
wobei die Anlage derart betrieben wird, dass in der ersten Mitteldruck-Bypassleitung (37) der Druck und in der zweiten Mitteldruck-Bypassleitung (34) der Massenstrom geregelt wird.

18. Verfahren nach Anspruch 15 oder 16,
wobei die Anlage derart betrieben wird, dass in der zweiten Mitteldruck-Bypassleitung (34) der Druck und in der ersten Mitteldruck-Bypassleitung (37) der Massenstrom geregelt wird.
